# EUROPÄISCHE PATENTSCHRIFT

(11) **EP 0 632 927 B1**
(45) Veröffentlichungstag und Bekanntmachung des Hinweises auf die Patenterteilung: **03.01.1996**
(21) Anmeldenummer: 93905194.2
(22) Anmeldetag: 12.03.1993
(51) Int. Cl.: H01H 33/66

(54) **MEHRPOLIGER VAKUUMSCHALTER MIT EINER JEDE VAKUUMSCHALTRÖHRE UMGEBENDEN ISOLIERANORDNUNG**
MULTI-POLE VACUUM SWITCH WITH AN INSULATION ASSEMBLY SURROUNDING EACH SWITCHING TUBE
INTERRUPTEUR A VIDE MULTIPOLAIRE MUNI D'UN DISPOSITIF ISOLANT ENTOURANT CHACUN DES TUBES INTERRUPTEURS A VIDE

(30) Priorität: 27.03.1992 DE 4210716
(43) Veröffentlichungstag der Anmeldung: 11.01.1995
(73) Patentinhaber: SIEMENS AKTIENGESELLSCHAFT, D-80333 München (DE)
(72) Erfinder: BERNDT, Klaus-Günther, D-1000 Berlin 42 (DE); SCHMIDT, Detlev, D-1000 Berlin 44 (DE); MAREK, Kathrina, D-1100 Berlin (DE); BANGHARD, Johannes, D-1000 Berlin 45 (DE); HAHN, Michael, D-1000 Berlin 65 (DE)
(86) Internationale Anmeldenummer: DE9300240
(87) Internationale Veröffentlichungsnummer: WO9320570

(56) Entgegenhaltungen:
- DE-A- 3 111 791
- DE-B- 2 211 413
- DE-B- 2 322 372
- US-A- 3 443 048

## Beschreibung

Die Erfindung betrifft einen mehrpoligen Vakuumschalter mit folgenden Merkmalen:
- eine Vakuumschaltröhre je Pol,
- jede Vakuumschaltröhre weist ein im wesentlichen zylindrisches Gehäuse und dieses Gehäuse axial abschließende, zylindrisch geformte Endflansche sowie einen sich durch den einen Endflansch erstreckenden, zum Ein- und Ausschalten verschiebbar gelagerten Anschlußbolzen auf,
- jede der Vakuumschaltröhren ist von einer Isolieranordnung umgeben,
- die Isolieranordnungen aller Pole sind nebeneinander angeordnet und enthalten eine in der axialen Verlängerung der zugeordneten Vakuumschaltröhre angeordnete Anschlußkammer, in welche der verschiebbare Anschlußbolzen der Vakuumschaltröhre hineinragt,
- die Anschlußkammer enthält ein schleifenförmiges, biegsames Stromband zur Verbindung des verschiebbaren Anschlußbolzens mit einen äußeren Anschlußstück,
- eine für alle Pole gemeinsame Antriebsvorrichtung zum Ein- und Ausschalten der Vakuumschaltröhren aller Pole,
- jeweils ein Antriebshebel für jede der Vakuumschaltröhren, der in der zugeordneten Isolieranordnung schwenkbar gelagert ist.

Ein Vakuumschalter dieser Art ist beispielsweise durch die DE-B-23 22 372 bekannt geworden. Die Isolieranordnungen sind dabei im wesentlichen zylindrisch ausgebildet und sind quer zur Längsachse geteilt. Der Kopfteil jeder Isolieranordnung enthält eine Lagerstelle für einen zweiarmigen Hebel zum Antrieb der zugeordneten Vakuumschaltröhre. Ein aus dem Kopfteil herausragender Hebelteil ist mit einer Antriebsstange der Antriebsvorrichtung verbunden. Mehrere solcher Poleinheiten sind entsprechend der gewünschten Polzahl an einem Antriebsgehäuse befestigt.

Der Erfindung liegt hiervon ausgehend die Aufgabe zugrunde, unter Beibehaltung des Prinzips eines allseitigen Schutzes der Vakuumschaltröhren deren Montage in der Isolieranordnung zu vereinfachen und zugleich die Voraussetzung für eine weitgehende Integration polbezogener Baugruppen wie Anschlußvorrichtungen, Kontaktkraftfedern, röhrenbezogene Antriebsteile oder ähnliche Baugruppen zu schaffen.

Diese Aufgabe wird gemäß der Erfindung bei einem Vakuumschalter der eingangs genannten Art durch folgende weitere Merkmale gelöst:
- jede Isolieranordnung besteht aus zwei die zugehörige Vakuumschaltröhre zwischen sich aufnehmenden schalenartigen Isolierstücken, die jeweils wenigstens eine etwa halbzylindrisch geformte, einem der Endflansche der Vakuumschaltröhre angepaßte Ausnehmungen besitzen,
- das Stromband ist in der Anschlußkammer mit quer zur Längsachse der Vakuumschaltröhre verlaufenden Schenkeln derart angeordnet, daß aufgrund eines das Stromband durchfließenden Stromes entstehende Kräfte zum Ausgleich kontaktabhebender Kräfte innerhalb der Vakuumschaltröhre nutzbar sind,
- die Isolierstücke sind jeweils mit wenigstens zwei Durchgangsöffnungen zur Aufnahme von alle Isolierstücke durchsetzenden Spannbolzen versehen, und
- ein aus den Isolieranordnungen gebildeter Polblock ist zwischen Seitenwänden angeordnet, die zur Befestigung der Antriebsvorrichtung über den Polblock überstehend ausgebildet sind.

Aufgrund der Längsteilung der Isolieranordnung ist nun die gesamte Strombahn eines Poles in einem der schalenartigen Isolierstücke montierbar, bevor das weitere schalenartige Isolierstück aufgelegt und eine geschlossene Poleinheit gebildet wird. Mehrere solcher Poleinheiten sind aneinanderfügbar und werden dann durch Spannbolzen zu einem Polblock verbunden. Der Vakuumschalter gliedert sich aufgrund dieser Gestaltung im wesentlichen in zwei große Baugruppen, nämlich den Polblock mit den überstehenden Seitenwänden und die Antriebsvorrichtung, die zwischen den Seitenwänden zu befestigen ist. Beim Zusammenbau des Polblockes mit der Antriebsvorrichtung ist lediglich eine mechanische Verbindung zu der in jeder Poleinheit enthaltenen polbezogenen Antriebskinematik herzustellen.

Ferner wird im Unterschied zu der bei dem Vakuumschalter nach der erwähnten DE-B-23 22 372 vorgesehenen Anordnung mit parallel zur Längsachse der Vakumschaltröhre verlaufend angeordneten Schenkeln des Strombandes erreicht, daß mittels der Schleifenkräfte die von einem Kurzschlußstrom hervorgerufenen abhebenden Kräfte zwischen den Schaltstücken der Vakuumschaltröhre kompensiert werden können.

Als vorteilhaft erweist es sich, wenn die Isolierstücke über die zugehörige Vakuumschaltröhre überstehend bemessen sind, daß die überstehenden Bereich zur Bildung von Kammern wenigstens teilweise durch Wandabschnitte begrenzt sind und daß die Gestalt der Kammern an elektrische und/oder mechanische Komponenten angepaßt sind, die für den Betrieb der Vakuumschaltröhre vorgesehen sind.

Eine solche zusätzliche Kammer kann beispielsweise eine Meßkammer sein, die anschließend an die Anschlußkammer angeordnet und zur Aufnahme eines Stromwandlers vorgesehen ist. Diese Anordnung ist insbesondere zweckmäßig in Verbindung mit einem sich in der Verlängerung der Längsachse der Vakuumschaltröhre oder parallel hierzu erstreckenden Anschlußstück. Sie bietet die Möglichkeit, im Bedarfsfall einen Stromwandler auf das Anschlußstück aufzustecken und auf einfache Weise auszuwechseln.

Die zur Aufnahme eines Stromwandlers vorgesehene Meßkammer kann nach außen durch ein mit den schalenartigen Isolierstücken zu verbindendes isolierendes Verschlußstück abgeschlossen sein, das eine Durchführungsöffnung für das zugehörige Anschlußstück besitzt. Durch das Verschlußstück wird nicht nur das Anschlußstück gestützt, sondern auch der Stromwandler festgelegt. Die Stützfunktion für das Anschlußstück ergibt sich auch dann, wenn kein Stromwandler benutzt und nur die leere Meßkammer durch das Verschlußstück überbrückt wird.

Die Isolieranordnungen können mit weiteren Kammern versehen sein. Insbesondere kann die Isolieranordnung seitlich des zur Aufnahme der zugeordneten Vakuumschaltröhre bestimmten Raumes eine Federkammer zur Aufnahme wenigstens einer die Kontaktkraft der Vakuumschaltröhre bereitstellenden Feder und auf der gegenüberliegenden Seite eine Antriebskammer zur Aufnahme einer die Antriebsbewegung der Antriebsvorrichtung auf die Vakuumschaltröhre übertragenden Hebelanordnung enthalten. Die Hebelanordnung kann hierbei so ausgebildet sein, daß sich eine günstige Verbindung oder Ankopplung mit der Antriebsvorrichtung ergibt.

Ferner können die Isolieranordnungen jeweils unterhalb der Federkammer einen Wandabschnitt mit einer Hinterschneidung zum Einrasten eines als festes Widerlager einer Kontaktkraftfeder dienenden Bolzens besitzen.

Die Erfindung wird im folgenden anhand des in den Figuren dargestellten Ausführungsbeispieles näher erläutert.

Die Figur 1 zeigt schematisch einen mehrpoligen Vakuumschalter in einer Draufsicht.

Die Figur 2 zeigt eine Poleinheit des mehrpoligen Vakuumschalters gemäß der Figur 1 in geöffnetem Zustand.

In der Figur 3 ist die Poleinheit gemäß der Figur 2 in geschlossenem Zustand mit Blick auf eine der Schmalseiten dargestellt.

Die Figur 4 zeigt eines der schalenartigen Isolierstücke, aus denen die Isolieranordnung der Poleinheit gemäß den Figuren 2 und 3 zusammengesetzt ist.

In der Figur 5 ist das Isolierstück gemäß der Figur 4 von oben gezeigt.

Der in der Figur 1 gezeigte Vakuumschalter 1 ist dreipolig ausgebildet und weist drei Poleinheiten 2 auf, die nebeneinander ohne Abstand angeordnet sind. Der hierdurch gebildete Polblock 3 wird durch Spannbolzen 4 zusammengehalten, welche die Poleinheiten 2 durchsetzen und dabei auch Seitenwände 5 erfassen, welche den seitlichen Abschluß des Polblockes 3 bilden und die über den Polblock 3 überstehend ausgebildet sind. Zwischen den überstehenden Abschnitten der Seitenwände 5 befindet sich eine Antriebsvorrichtung 6, die in bekannter Weise zum Ein- und Ausschalten der in den Poleinheiten 2 enthaltenen Vakuumschaltröhren dient.

Einzelheiten einer der Poleinheiten 2 werden im folgenden anhand der Figuren 2 bis 5 näher erläutert. Zunächst wird anhand der Figuren 2 und 3 der grundsätzliche Aufbau beschrieben.

Die Poleinheit 2 weist eine Vakuumschaltröhre 10 auf, die ein Gehäuse 11 mit einem oberen Endflansch 12 und einem unteren Endflansch 13 besitzt. Der Endflansch 13 bildet zugleich den einen Anschlußpunkt der Vakuumschaltröhre 10. Als Anschlußvorrichtung ist eine rechtwinklig abgebogene Anschlußschiene 14 vorgesehen. Durch den oberen Abschlußflansch 12 erstreckt sich ein verschiebbar gelagerter Anschlußbolzen 15, an dem der eine Schenkel 16 eines biegsamen Strombandes 17 befestigt ist. Das Stromband 17 ist etwa schleifenförmig gestaltet und weist einen dem Schenkel 16 etwa parallel gegenüberstehenden kürzeren Schenkel 18 auf, mit dem eine gerade Anschlußschiene 20 verbunden ist. Die Anschlußschiene 20 erstreckt sich parallel zur Verlängerung der Längsachse der Vakuumschaltröhre 10 nach oben, während die Schenkel des Strombandes 17 quer zu dieser Längsachse verlaufend angeordnet sind.

Die vorstehend beschriebenen Teile bilden die Strombahn der Poleinheit 2. Diese Strombahn ist in einer aus zwei etwa schalenartig geformten Isolierstücken 21 und 22 gebildeten Isolieranordnung 23 enthalten. Zunächst wird die Gestalt des Isolierstückes 22 näher anhand der Figuren 4 und 5 erläutert.

Wie den Figuren 4 und 5 zu entnehmen ist, weist das Isolierstück 22 aus einem im wesentlichen ebenen Wandteil 24 abragende Wandabschnitte auf, durch welche eine Anzahl von Räumen oder Kammern gebildet werden. Zwei Wandabschnitte 25 und 26 sind dabei mit etwa halbkreisförmigen Ausnehmungen 27 bzw. 28 versehen, die der Form der Endflansche 12 bzw. 13 der Vakuumschaltröhre 10 angepaßt sind. Durch die Wandabschnitte 25 und 26 wird in Verbindung mit entsprechenden Wandabschnitten des zugehörigen spiegelbildlichen Isolierstückes 21 ein Raum zur Aufnahme der Vakuumschaltröhre 10 gebildet. Werden beide halbkreisförmigen Ausnehmungen den Endflanschen 12 und 13 angepaßt bemessen, so wird die Vakuumschaltröhre 10 an beiden Enden fest eingespannt. Ist es dagegen erwünscht, nur ein Ende der Vakuumschaltröhre 10 festzulegen, beispielsweise den Endflansch 12, so kann die Ausnehmung 28 erweitert ausgebildet sein, wie durch gestrichelte Linien in der Figur 4 gezeigt ist.

Ein weiterer, etwa parallel zu dem Wandabschnitt 25 angeordneter weiterer Wandabschnitt 30 begrenzt eine Anschlußkammer 31, die zur Aufnahme des in der Figur 2 gezeigten biegsamen Strombandes 17 vorgesehen ist. Nach unten steht die Anschlußkammer 31 mit einer seitlich der Vakuumschaltröhre 10 gelegenen Antriebskammer 29 in Verbindung. Obere Wandteile 32 und 33 erstrecken sich etwa parallel zur Längsachse der Vakuumschaltkammer 10 (Figur 2) und enthalten je eine Ausnehmung 34 zum Einlegen einer Mutter. Die Figuren 2 und 3 lassen erkennen, daß durch Auflegen eines Verschlußstückes 35, das sich über die gesamte Breite der Isolieranordnung 23 erstreckt und über insgesamt vier Befestigungsschrauben 36 mit den Isolierstücken 21 und 22 verbunden ist, eine Meßkammer 37 gebildet wird, in der ein gestrichelt in seinen Umrissen angedeuteter Stromwandler 38 untergebracht werden kann. Der Wandabschnitt 30 und das Verschlußstück 35 besitzen fluchtende Öffnungen zum Durchtritt der erwähnten oberen Anschlußschiene 20.

Die Figur 4 läßt ferner auf der rechten Seite des zur Aufnahme der Vakuumschaltröhre vorgesehenen Raumes einen winkelförmigen Wandabschnitt 40 erkennen, an dessen Unterseite sich eine Hinterschneidung 41 befindet. Hierdurch wird eine Federkammer 42 gebildet, die gemäß den Figuren 2 und 3 zur Aufnahme von zwei Kontaktkraftfedern 43 dient. Die Kontaktkraftfedern 43 sind im ungespannten Zustand gezeigt, wie er sich nach dem Einbau der Strombahn und der Verbindung des bewegbaren Anschlußbolzens 15 mit noch zu erläuternden Teilen ergibt. Die für den Betrieb erforderliche Vorspannung der Kontaktkraftfedern 43 wird durch Einlegen eines strichpunktiert angedeuteten Bolzens 44 in untere Ösen 45 der beiden Kontaktkraftfedern 43 und Einhaken dieses Bolzens in die Hinterschneidungen 41 beider zusammengehörender Isolierstücke 21 und 22 bewirkt. In den Figuren 2 und 3 ist ferner angenommen, daß die Antriebsteile kräftefrei sind und sich daher die Vakuumschaltröhre 10 unter dem Einfluß des atmosphärischen Luftdruckes im Einschaltzustand befindet.

Die in der Figur 1 schematisch gezeigte Antriebsvorrichtung 6 wirkt gemäß der Figur 2 mit je einem Kupplungshebel 46 jeder der Poleinheiten 2 zusammen. Der Kupplungshebel 46 ist auf einem Bolzen 47 (Figur 2) schwenkbar gelagert, der an beiden Enden in Lageraugen 48 der Isolierstücke 21 und 22 eingreift. Eines der Lageraugen 48 ist in der Figur 4 gezeigt. Eine sich etwa parallel zur Längsachse der Vakuumschaltröhre 10 erstreckende einstellbare Kuppelstange 50 befindet sich in der Antriebskammer 29 und verbindet den Kupplungshebel 46 mit einem in der Anschlußkammer 31 befindlichen Antriebshebel 51. Dieser ist durch ein etwa U-förmiges Blechteil gebildet und weist Schenkel 52 sowie einen Mittelteil 53 auf, der sich nicht über die ganze Länge der Schenkel 52 zu erstrecken braucht. Der Antriebshebel 51 ist mittels eines Lagerbolzens 54 an dem verschiebbaren Anschlußbolzen 15 gelagert. Ein weiterer Gelenkbolzen 55 erstreckt sich durch die Schenkel 52 und greift mit seinen Enden in je eine gestrichelt gezeigte fensterartige Ausnehmung 56 ein, deren Unterkante eine Anschlagfläche 57 für den Gelenkbolzen 55 bildet. Ein über den Gelenkbolzen 54 überstehender Endteil 58 des Antriebshebels 51 dient als Widerlager für die erwähnten Kontaktkraftfedern 43, und zwar entweder unmittelbar oder mittels der gezeigten Laschen 59 in Verbindung mit einem die Laschen 59 verbindenden Bolzens 60.

Das biegsame Stromband 17 liegt im wesentlichen vollständig zwischen den Schenkeln 52 des Antriebshebels 51 und ist auf diese Weise sehr raumsparend untergebracht. Die gewünschte Funktion wird dadurch erhalten, daß sich der untere Schenkel 16 des Strombandes 17 gegen den Mittelteil 53 abstützen kann, während der obere Schenkel 18 an dem Wandabschnitt 30 anliegt. Eine die Schenkel 16 und 18 des Strombandes 17 spreizende, von dem jeweils fließenden Strom abhängige Kraft drückt daher den Antriebshebel 51 derart nach unten, daß die Kontaktkraft der Vakuumschaltröhre 10 vergrößert wird.

Im eingeschalteten Zustand steht der Gelenkbolzen 55 in einem gewissen Abstand von der Anschlagfläche 57, so daß der Lagerbolzen 54 das Schwenklager des Antriebshebels 51 bildet. Wird zum Ausschalten die Antriebsvorrichtung 6 (Figur 1) entklinkt, was einer Freigabe des Kupplungshebels 46 entspricht, so verliert das rechte, mit der Kuppelstange 50 verbundene Ende des Antriebshebels 51 seinen Halt. Der Antriebshebel 51 schwenkt dann um seinen Lagerbolzen 54 entgegen dem Uhrzeigersinn solange, bis der Gelenkbolzen 55 an der Anschlagfläche 57 anlangt und nun die Anschlagfläche 57 das Schwenklager des Antriebshebels 51 bildet. Die Kontaktfedern 43 wirken nun öffnend mit dem Hebelarm des Endteiles 58 des Antriebshebels 51. Die Benutzung von Federn in der Weise, daß sie sowohl als Kontaktfedern als auch als Ausschaltfedern wirken, ist bei Vakuumschaltern an sich bekannt, wie der DE-A-34 14 016 zu entnehmen ist.

Zur Aufnahme der in der Figur 1 gezeigten Spannbolzen 4 sind die Isolierstücke 21 und 22 mit fluchtenden Durchgangsöffnungen 61 versehen. Die Isolierstücke 21 und 22 werden vor ihrer endgültigen Verbindung durch die Spannbolzen 4 durch Verbindungsschrauben 62 zusammengehalten, die Wandabschnitte der Isolierstücke 21 und 22 durchsetzen und in die Anschlußschienen 14 und 20 eingreifen.

Wie anhand der vorstehenden Beschreibung zu erkennen ist, ermöglicht es die Verwendung der Isolierstücke, eine sehr raumsparende Anordnung der Vakuumschaltröhren einschließlich zugehöriger Baugruppen zu erzielen. Dabei ist das schleifenförmige Stromband praktisch ohne zusätzlichen Raumbedarf in die Antriebsteile integriert. Daher eignet sich die Erfindung besonders für den Bau kompakter Schaltgeräte, z. B. für Leistungsschalter im Spannungsbereich bis 1000 V.

## Patentansprüche

1. Mehrpoliger Vakuumschalter (1) mit folgenden Merkmalen:
- eine Vakuumschaltröhre (10) je Pol,
- jede Vakuumschaltröhre (10) weist ein im wesentlichen zylindrisches Gehäuse (11) und dieses Gehäuse (11) axial abschließende, zylindrisch geformte Endflansche (12, 13) sowie einen sich durch den einen Endflansch (12) erstreckenden, zum Ein- und Ausschalten verschiebbar gelagerten Anschlußbolzen (15) auf,
- jede der Vakuumschaltröhren (10) ist von einer Isolieranordnung (23) umgeben,
- die Isolieranordnungen (23) aller Pole sind nebeneinander angeordnet und enthalten eine in der axialen Verlängerung der zugeordneten Vakuumschaltröhre (10) angeordnete Anschlußkammer (31), in welche der verschiebbare Anschlußbolzen (15) der Vakuumschaltröhre (10) hineinragt,
- die Anschlußkammer (31) enthält ein schleifenförmiges, biegsames Stromband (17) zur Verbindung des verschiebbaren Anschlußbolzens (15) mit einen äußeren Anschlußstück (20),
- eine für alle Pole gemeinsame Antriebsvorrichtung (6) zum Ein- und Ausschalten der Vakuumschaltröhren (10) aller Pole,
- jeweils ein Antriebshebel (51) für jede der Vakuumschaltröhren (10), der in der zugeordneten Isolieranordnung (23) schwenkbar gelagert ist, **gekennzeichnet durch** folgende weitere Merkmale:
**gekennzeichnet durch**
folgende weitere Merkmale:
- jede Isolieranordnung (23) besteht aus zwei die zugehörige Vakuumschaltröhre (10) zwischen sich aufnehmenden schalenartigen Isolierstücken (21, 22), die jeweils wenigstens eine etwa halbzylindrisch geformte, einem der Endflansche (12, 13) der Vakuumschaltröhre (10) angepaßte Ausnehmung (27, 28) besitzen,
- das Stromband (17) ist in der Anschlußkammer (31) mit quer zur Längsachse der Vakuumschaltröhre (10) verlaufenden Schenkeln (16, 18) angeordnet, derart, daß aufgrund eines das Stromband (17) durchfließenden Stromes entstehende Kräfte zum Ausgleich kontaktabhebender Kräfte innerhalb der Vakuumschaltröhre (10) nutzbar sind,
- die Isolierstücke (21, 22) sind jeweils mit wenigstens zwei Durchgangsöffnungen (54) zur Aufnahme von alle Isolierstücke (21, 22) durchsetzenden Spannbolzen (4) versehen, und
- ein aus den Isolieranordnungen (23) gebildeter Polblock (3) ist zwischen Seitenwänden (5) angeordnet, die zur Befestigung der Antriebsvorrichtung (6) über den Polblock (3) überstehend ausgebildet sind.

2. Vakuumschalter nach Anspruch 1, **dadurch** **gekennzeichnet,** daß die Isolierstücke (21, 22) über die zugehörige Vakuumschaltröhre (10) überstehend bemessen sind, daß die überstehenden Bereiche zur Bildung von Kammern (31, 37) wenigstens teilweise durch Wandabschnitte (25, 26, 30, 40, 32, 33) begrenzt sind und daß die Gestalt der Kammern (27, 29, 31, 37, 42) an elektrische und mechanische Komponenten (17, 43) angepaßt ist, die für den Betrieb der Vakuumschaltröhre (10) vorgesehen sind.

3. Mehrpoliger Vakuumschalter nach Anspruch 2, **dadurch gekennzeichnet,** daß anschließend an die Anschlußkammer (31) eine zur Aufnahme eines Stromwandlers (38) bestimmte Meßkammer (37) angeordnet ist, die von dem sich in der Verlängerung der Längsachse der Vakuumschaltröhre (10) oder parallel hierzu erstreckenden Anschlußstück (20) durchsetzt ist, das mit dem einen Schenkel (18) des biegsamen Strombandes (17) verbunden ist.

4. Mehrpoliger Vakuumschalter nach Anspruch 3, **dadurch gekennzeichnet**, daß die Meßkammer (37) durch ein mit beiden Isolierstücken (21, 22) einer Isolieranordnung (23) zu verbindendes isolierendes Verschlußstück (35) abgeschlossen ist, das eine Durchführungsöffnung für das zugehörige Anschlußstück (20) besitzt.

5. Mehrpoliger Vakuumschalter nach Anspruch 1, **dadurch gekennzeichnet**, daß die Isolieranordnungen (23) seitlich des zur Aufnahme der zugeordneten Vakuumschaltröhre (10) bestimmten Raumes eine Federkammer (24) zur Aufnahme wenigstens einer die Kontaktkraft der Vakuumschaltröhre (10) bereitstellenden Kontaktkraftfeder (43) und auf der gegenüberliegenden Seite eine Antriebskammer (29) zur Aufnahme einer die Antriebsbewegung der Antriebsvorrichtung (6) auf die Vakuumschaltröhre (10) übertragenden Hebelanordnung (46, 50) enthalten.

6. Mehrpoliger Vakuumschalter nach Anspruch 5, **dadurch gekennzeichnet**, daß an einem die Federkammer (24) begrenzenden einen Wandabschnitt (40) eine Hinterschneidung (41) zum Einrasten eines als festes Widerlager der Kontaktkraftfeder (43) dienenden Bolzens (44) angeordnet ist.

## Claims

1. Multi-pole vacuum switch (1) with the following features:
- one vacuum interrupter (10) per pole,
- each vacuum interrupter (10) has an essentially cylindrical housing (11) and cylindrically shaped end flanges (12, 13) which terminate the said housing (11) axially, and a connection bolt (15) which extends through one end flange (12) and is mounted so as to be displaceable for the purpose of switching on and off,
- each of the vacuum interrupters (10) is surrounded by an insulating arrangement (23),
- the insulating arrangements (23) of all the poles are arranged one next to the other and contain a connection chamber (31) which is arranged in the axial extent of the assigned vacuum interrupter (10) and into which the displaceable connection bolt (15) of the vacuum interrupter (10) projects,
- the connection chamber (31) contains a loop-shaped, flexible connector (17) for connecting the displaceable connection bolt (15) to an outer connection element (20),
- a drive device (6), common to all the poles, for switching on and off the vacuum interrupters (10) of all the poles,
- in each case a drive lever (51) for each of the vacuum interrupters (10) which is pivotably mounted in the assigned insulating arrangement (23),
characterized by the following further features:
- each insulating arrangement (23) comprises two shell-like insulating elements (21, 22) which receive the associated vacuum interrupter (10) between them and each have at least one recess (27, 28) which is of approximately semicylindrical shape and is matched to one of the end flanges (12, 13) of the vacuum interrupter (10),
- the flexible connector (17) is arranged in the connection chamber (31) with legs (16, 18) which run transversely with respect to the longitudinal axis of the vacuum interrupter (10) in such a way that forces which arise as a result of a current flowing through the flexible connector (17) can be used to compensate contact repelling forces inside the vacuum interrupter (10),
- the insulating elements (21, 22) are each provided with at least two through-openings (54) for receiving clamping bolts (4) which penetrate all the insulating elements (21, 22), and
- a pole block (3) which is formed from the insulating arrangements (23) is arranged between side walls (5) which are constructed to protrude beyond the pole block (3) in order to attach the drive device (6).

2. Vacuum switch according to Claim 1, characterized in that the insulating elements (21, 22) are dimensioned so as to protrude beyond the associated vacuum interrupter (10), in that the protruding areas are bounded at least partially by wall sections (25, 26, 30, 40, 32, 33) in order to form chambers (31, 37), and in that the shape of the chambers (27, 29, 31, 37, 42) is matched to electrical and mechanical components (17, 43) which are provided for the operation of the vacuum interrupter (10).

3. Multi-pole vacuum switch according to Claim 2, characterized in that, adjacent to the connection chamber (31), a measuring chamber (37) which is intended for receiving a current converter (38) is arranged, which measuring chamber (37) is penetrated by the connection element (20) which extends as an extension of the longitudinal axis of the vacuum interrupter (10) or parallel thereto and is connected to one leg (18) of the flexible connector (17).

4. Multi-pole vacuum switch according to Claim 3, characterized in that the measuring chamber (37) is terminated by an insulating closure element (35) which is to be connected to the two insulating elements (21, 22) of an insulating arrangement (23) and has a drive-through opening for the associated connection element (20).

5. Multi-pole vacuum switch according to Claim 1, characterized in that the insulating arrangements (23) contain, to the side of the space intended for receiving the assigned vacuum interrupter (10), a spring chamber (24) for receiving at least one contact force spring (43) which provides the contact force of the vacuum interrupter (10) and, on the opposite side, a drive chamber (29) for receiving a lever arrangement (46, 50) which transmits the drive movement of the drive device (6) to the vacuum interrupter (10).

6. Multi-pole vacuum switch according to Claim 5, characterized in that an undercut (41) for a bolt (44) which serves as a fixed counterbearing of the contact force spring (43) to lock into is arranged on a wall section (40) which bounds the spring chamber (24).

## Revendications

1. Interrupteur multipolaire à vide (1) présentant les caractéristiques suivantes :
- un tube interrupteur à vide (10) pour chaque pôle,
- chaque tube interrupteur à vide (10) comporte un boîtier sensiblement cylindrique (11), et ce boîtier (11) a des flasques d'extrémité (12,13) qui établissent une fermeture axiale et ont une forme cylindrique, ainsi qu'une broche de raccordement (15) qui s'étend à travers l'un (12) des flasques d'extrémité et qui est montée de manière à être déplaçable pour la fermeture et l'ouverture,
- chacun des tubes interrupteurs à vide (10) est entouré d'un dispositif d'isolation (23),
- les dispositifs d'isolation (23) de tous les pôles sont disposés côte-à-côte et comprennent une chambre de raccordement (31), qui est dans le prolongement axial du tube interrupteur à vide associé (10) et dans laquelle pénètre la broche déplaçable de raccordement (15) du tube interrupteur à vide (10),
- la chambre de raccordement (31) contient une bande conductrice (17) en forme de boucle servant à relier la broche de raccordement déplaçable (15) à une pièce extérieure de raccordement (20),
- un dispositif d'entraînement (6) commun à tous les pôles pour la fermeture et l'ouverture des tubes interrupteurs à vide (10) de tous les pôles,
- un levier d'entraînement (51) pour chacun des tubes interrupteurs à vide (10) et qui est monté de manière à pouvoir basculer dans le dispositif d'isolation associé (23),
caractérisé par les caractéristiques supplémentaires suivantes :
- chaque dispositif d'isolation (23) est constitué de deux pièces d'isolation (21,22) en forme de coques qui reçoivent entre eux le tube interrupteur à vide associé (10) et qui ont chacun au moins un évidement (27,28) de forme approximativement semi-cylindrique et adapté à l'un des flasques d'extrémité (12,13) du tube interrupteur à vide (10),
- la bande conductrice (17) est disposée dans la chambre de raccordement (31), en ayant des branches (16,18) qui s'étendent transversalement par . rapport à l'axe longitudinal du tube interrupteur à vide (10), de telle sorte que des forces, qui apparaissent du fait du passage d'un courant dans la bande conductrice (17), peuvent être utilisées pour compenser des forces rompant le contact, à l'intérieur du tube interrupteur à vide (10),
- les pièces d'isolation (21,22) ont chacune au moins deux ouvertures de passage (54) destinées à la réception de boulons de serrage (4) qui traversent toutes les pièces d'isolation (21,22), et
- un bloc polaire (3), formé des dispositifs d'isolation (23), est disposé entre des parois latérales (5), qui s'étendent au-delà du bloc polaire (3), pour la fixation du dispositif d'entraînement (6).

2. Interrupteur à vide selon la revendication 1, caractérisé en ce que les pièces d'isolation (21,22) ont des dimensions telles qu'elles s'étendent au-dessus du tube interrupteur sous vide associé (10), que les parties en débord sont limitées au moins partiellement par des éléments de paroi (25,26,30,40,32,33), pour la formation de chambres (31,37) et que la configuration des chambres (27,29,31,37,42) est adaptée à des composants électriques et mécaniques (17,43), qui sont prévus pour le fonctionnement du tube interrupteur à vide (10).

3. Interrupteur à vide multipolaire selon la revendication 2, caractérisé par le fait qu'à la suite de la chambre de raccordement (31) est disposée une chambre de mesure (37) qui est destinée à recevoir un transformateur d'intensité (38), et qui est traversée par la pièce de raccordement (20) étendant dans le prolongement de l'axe longitudinal du tube interrupteur à vide (10) ou parallèlement à ce dernier et relié à l'une (18) des branches de la bande conductrice (17).

4. Interrupteur à vide multipolaire suivant la revendication 3, caractérisé par le fait que la chambre de mesure (37) est fermée par une pièce de fermeture isolante (35), qui doit être relié aux deux pièces d'isolation (21,22) d'un dispositif d'isolation (23) et qui comporte une ouverture de traversée de la pièce de raccordement associé (20).

5. Interrupteur à vide multipolaire suivant la revendication 1, caractérisé par le fait que les dispositifs d'isolation (23) comprennent, latéralement par rapport à l'espace destiné à la réception de l'interrupteur à vide associé (10), une chambre à ressort (24) destiné à la réception d'au moins un ressort (43) de force de contact, qui fournit la force de contact du tube interrupteur à vide (10), et, sur le côté opposé, une chambre d'entraînement (29) destinée à recevoir un dispositif à leviers (46,50), qui transmet le mouvement d'entraînement du dispositif d'entraînement (6) au tube interrupteur à vide (10).

6. Interrupteur à vide multipolaire selon la revendication 5, caractérisé par le fait que dans un élément de paroi (40) délimitant la chambre à ressort (24) est aménagée une partie en contre-dépouille (4) destinée à l'encliquetage d'un axe (44) utilisé comme support fixe du ressort (43) de force de contact.
